# EUROPÄISCHE PATENTSCHRIFT

(11) **EP 3 581 724 B1**
(45) Veröffentlichungstag und Bekanntmachung des Hinweises auf die Patenterteilung: **08.12.2021**
(21) Anmeldenummer: 18176978.7
(22) Anmeldetag: 11.06.2018
(51) Int. Cl.: E03C 1/23

(54) **VENTILKLAPPENEINHEIT FÜR EIN ABFLUSSVENTIL**
VALVE FLAP UNIT FOR A PURGE VALVE
UNITÉ DE CLAPET DE SOUPAPE POUR UNE SOUPAPE D'ÉVACUATION

(43) Veröffentlichungstag der Anmeldung: 18.12.2019
(73) Patentinhaber: Geberit International AG, 8645 Jona (CH)
(72) Erfinder: PREISIG, Felix, 8713 Uerikon (CH)
(74) Vertreter: Frischknecht, Harry Ralph

(56) Entgegenhaltungen:
- EP-A1- 1 293 612
- EP-A2- 1 961 872
- FR-A- 1 600 415
- US-B1- 7 311 115

## Beschreibung

### TECHNISCHES GEBIET

Die vorliegende Erfindung betrifft eine Ventilklappeneinheit für ein Abflussventil nach dem Oberbegriff von Anspruch 1.

### STAND DER TECHNIK

Aus dem Stand der Technik sind Ablaufventile für Waschtische bekannt. Beispielsweise offenbart die EP 0 342 723 oder die FR 1 600 415 A ein Ablaufventil.

### DARSTELLUNG DER ERFINDUNG

Der vorliegenden Erfindung liegt die Aufgabe zugrunde, eine verbesserte Ventilklappeneinheit für ein Ablaufventil eines Sanitärartikels anzugeben. Insbesondere ist es eine Aufgabe der vorliegenden Erfindung, eine Ventilklappeneinheit anzugeben, welche verbesserte Eigenschaften in der Zusammenarbeit mit einem Ventilsitz aufweist.

Diese Aufgabe löst der Gegenstand vom Anspruch 1. Demgemäss umfasst eine Ventilklappeneinheit für ein Ablaufventil eines Sanitärartikels, insbesondere eines Waschtisches, ein Supportelement mit einer Lagerstelle und eine Ventileinheit mit einer Lagerachse, einer von der Lagerachse abstehenden Ventilklappe und einen von der Lagerachse abstehenden Betätigungshebel. Die Ventileinheit ist mit der Lagerachse schwenkbar in der Lagerstelle gelagert. Am Supportelement ist mindestens ein mit einem Anschlagsbereich des Betätigungshebels zusammenwirkender Anschlagsabschnitt angeordnet, welcher für den Betätigungshebel einen Anschlag bereitstellt. Der Anschlagsabschnitt und der Anschlagsbereich des Betätigungshebels sind derart ausgebildet, dass eine ferromagnetische Anziehung zwischen Anschlagsabschnitt und Betätigungshebel erfolgt.

Durch die ferromagnetische Anziehung werden zwei verschiedene Vorteile erzielt. Einerseits wird bei der Bewegung der Ventilklappe auf einen Ventilsitz durch die ferromagnetische Anziehung eine Schliesskraft auf die Ventilklappe bewirkt. Das heisst, die Ventilklappe wird gegen den Ventilsitz gezogen. Andererseits stellt die ferromagnetische Anziehung eine Haltekraft gegen eine Bewegung der Ventilklappe aus der Anschlagslage, in welcher der Betätigungshebel am Anschlagsabschnitt anliegt, bereit.

Zusammengefasst verharrt die Ventilklappe in der Anschlagslage in einer determinierten Position.

Die Anschlagslage ist bezüglich der Lage eines Ventilsitzes, der mit der Ventilklappe kontaktiert werden soll, vorzugsweise derart gewählt, dass wenn der Betätigungshebel in der Anschlagslage ist, die Ventilklappe auf dem Ventilsitz aufliegt.

Die Ventilklappe und der Betätigungshebel sind drehfest mit der Lagerachse in Verbindung. Das heisst, dass bei einer Betätigung des Betätigungshebel die Lagerachse zusammen mit der Ventilklappe verschwenkt wird.

Vorzugsweise sind zwei Anschlagsabschnitte, nämlich ein erster Anschlagsabschnitt und ein zweiter Anschlagsabschnitt angeordnet, wobei der Betätigungshebel zwischen den beiden Anschlagsabschnitten hin und her bewegbar ist. Liegt der Betätigungshebel am ersten Anschlagsabschnitt an, so befindet sich die Ventilklappe in Kontakt mit dem Ventilsitz. Das Abflussventil ist dicht verschlossen. Liegt der Betätigungshebel am zweiten Anschlagsabschnitt an, so befindet sich die Ventilklappe nicht in Kontakt mit dem Ventilsitz. Das Abflussventil ist demnach offen. Die Ausdrucksweise "hin und her" heisst im Zusammenhang mit der Ventilklappe, dass diese zwischen einer Offenlage und einer Verschlusslage hin und her bewegbar ist.

Vorzugsweise wird die ferromagnetische Anziehung durch einen Magneten und durch einen ferromagnetischen Bestandteil bereitgestellt. Unter einem ferromagnetischen Bestandteil wird ein Element verstanden, das ganz oder mindestens teilweise aus einem ferromagnetischen Material ist. In einer ersten Variante ist am Betätigungshebel der Magnet angeordnet und der mindestens eine Anschlagsabschnitt ist mindestens teilweise oder ganz aus dem ferromagnetischen Bestandteil. In einer zweiten Variante ist am mindestens einen Anschlagsabschnitt der Magnet angeordnet und der Betätigungshebel ist mindestens teilweise oder ganz aus dem ferromagnetischen Bestandteil.

Alternativerweise wird die ferromagnetische Anziehung durch zwei Magneten bereitgestellt wird, wobei einer der Magnete am Betätigungshebel und ein anderer der Magnete am Anschlagsabschnitt angeordnet ist.

Vorzugsweise ist die Haltekraft der ferromagnetischen Anziehung zwischen Anschlagsabschnitt und Betätigungshebel zwischen 1,0 und 5,0 Newton, insbesondere zwischen 1, 5 und 3 Newton. Als Haltekraft wird ein Kraftwiderstand verstanden, welcher überwunden werden muss, um den Betätigungshebel aus der Anschlagslage weg zu bewegen. Die Haltekräfte in diesem Bereich haben sich bei Anwendung im Zusammenhang mit Waschtischen als vorteilhaft erwiesen. Dies insbesondere im Zusammenhang mit dem typischen Wasserdruck, der auf die Ventilklappe wirkt. Vorzugsweise weist die Ventilklappe ein Dichtungselement auf, wobei in Einbaulage das Dichtungselement gegen einen Ventilsitz des Ablaufventils gedrückt wird. Hierdurch wird das Ablaufventil entsprechend verschlossen.

Vorzugsweise wird der mindestens eine Anschlagsabschnitt durch ein, insbesondere ferromagnetisches, Anschlagsteil gebildet, welches mit dem Supportelement fest verbunden wird. Das Anschlagsteil kann beispielsweise ein durch einen Stanz- und Umformvorgang hergestelltes Stahlteil sein.

Vorzugsweise steht vom Supportelement mindestens ein Nietzapfen und mindestens ein Positionierungszapfen ab, wobei der Nietzapfen nach der Montage des Anschlagsteils verformt wird, so dass das Anschlagsteil fest mit dem Supportelement verbindbar ist.

Vorzugsweise ist das Supportelement aus Kunststoff.

Erfindungsgemäß ist der Anschlagsbereich des Betätigungshebels am freien Ende des Betätigungshebels angeordnet.

Vorzugsweise weist der Betätigungshebel weiter eine Anlenkstelle für ein Betätigungselement auf, wobei mit dem Betätigungselement der Betätigungshebel sowie die Lagerachse und die Ventilklappe entsprechend verschwenkbar ist. An der Anlenkstelle ist das Betätigungselement entsprechend angelenkt und kann eine Betätigungskraft auf den Betätigungshebel aufbringen.

Vorzugsweise liegt die Anlenkstelle zwischen der Lagerachse und dem Anschlagsbereich. Hierdurch wird eine besonders gute und austarierte Krafteinleitung erreicht.

Vorzugsweise ist Betätigungselement ein Bowdenzug mit einem Seilzug und einer formstabilen Hülle, wobei der Seilzug auf die Anlenkstelle wirkt und wobei die Hülle an einer Lagerstelle am Supportelement gelagert ist.

Die Anlenkstelle sowie Lagerstelle zur Lagerung der Hülle am Supportelement sind derart angeordnet, dass der Seilzug zwischen Austrittsstelle aus der Hülle und der Anlenkstelle in der jeweiligen Endlage des Betätigungshebels jeweils im Wesentlichen parallel verläuft. Hierdurch wird erreicht, dass der Seilzug in der jeweiligen Endlage möglichst gerade geführt wird, das heisst, keinen Knick oder ähnliches aufweist. Dies hat den Vorteil, dass die Lebensdauer des Seilzuges erhöht werden kann. Zudem ergeht der Vorteil, dass die Krafteinleitung auf den Betätigungshebel verbessert wird.

Vorzugsweise weist das Supportelement im Wesentlichen die Gestalt einer Lagerplatte aufweist, wobei die Ventilklappe auf einer Seite der Lagerplatte und der Betätigungshebel auf der anderen Seite der Lagerplatte angeordnet ist.

Die Lagerplatte wird auf der Seite mit der Ventilklappe im Einsatz in einem Abflusskanal mit Wasser überströmt. Die Seite mit dem Betätigungshebel liegt in Einbaulage im Abflussventil vorzugsweise ausserhalb der wasserführenden Bereiche. Dies hat den Vorteil, dass nur die Elemente im Wasser liegen, welche für die eigentliche Funktion benötigt werden. Ein solches Element ist die Ventilklappe.

Vorzugsweise stellt die Lagerplatte einen Teil des Wasserkanals des Abflussventils bereit.

Vorzugsweise steht von der Lagerplatte ein Randbereich ab, welcher mit seiner Aussenseite in eine Aufnahme einer Abflusseinheit einsetzbar ist, wobei die Aussenseite vorzugsweise zylindrisch ist. Vorzugsweise ist aussenseitig am Randbereich eine Dichtung angeordnet, welche gegenüber der Aufnahme für die Ventilklappeneinheit in einem Abflussventil eine Dichtwirkung bereitstellt.

Vorzugsweise dient der Randbereich weiter der Aufnahme für die Hülle des Bowdenzugs.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Explosionsdarstellung eines beispielhaften Ablaufventils mit einer erfindungsgemässen Ventilklappeneinheit gemäss einer Ausführungsform;
- Fig. 2: eine Schnittdarstellung der Figur 1;
- Fig. 3: eine Detailansicht der erfindungsgemässen Ventilklappeneinheit nach Figuren 1 und 2;
- Fig. 4: eine perspektivische Ansicht der erfindungsgemässen Ventilklappeneinheit nach den vorhergehenden Figuren;
- Fig. 5: eine Seitenansicht der erfindungsgemässen Ventilklappeneinheit nach den vorhergehenden Figuren in einer ersten Stellung; und
- Fig. 6: eine Seitenansicht der erfindungsgemässen Ventilklappeneinheit nach den vorhergehenden Figuren in einer zweiten Stellung.

### BESCHREIBUNG BEVORZUGTER AUSFÜHRUNGSFORMEN

In der Figur 1 wird eine Explosionsdarstellung eines beispielhaften Abflussventils 24 mit einer Ventilklappeneinheit 1 gezeigt. Die Ventilklappeneinheit 1 ist in das Abflussventil 24 einsetzbar ausgebildet.

Das Abflussventil 24 umfasst einen Abflusskanal 25, einen im Abflusskanal 25 angeordneten Ventilsitz 26 und eine Aufnahme 27 für die Ventilklappeneinheit 1. Weiter umfasst das Abflussventil 24 in der gezeigten Ausführungsform ein Überlaufrohr 28, welches den Ventilsitz 26 entsprechend überbrückt.

Das gezeigte Abflussventil 24 dient insbesondere als Abflussventil für einen Waschtisch. Die Ventilklappeneinheit 1 kann aber auch in andere Abflussventile eingesetzt werden.

In der Figur 2 wird eine Schnittdarstellung des Abflussventils 24 gezeigt. Von der Ventilklappeneinheit 1 wird hier im Wesentlichen die Ventilklappe 6 gezeigt. Die Ventilklappe 6 befindet sich hier in einem Abstand zum Ventilsitz 26 und liegt in ihrer Offenstellung. In ihrer Verschlussstellung ist die Ventilklappe 6 dann derart im Kontakt mit dem Ventilsitz 26, dass kein Wasser die Dichtstelle zwischen Ventilsitz 26 und Ventilklappe 6 passieren kann.

In den Figuren 3 und 4 werden zwei perspektivische Ansichten der erfindungsgemässen Ventilklappeneinheit 1 gezeigt. Die Ventilklappeneinheit 1 umfasst im Wesentlichen ein Supportelement 2 und eine Ventileinheit 4. Das Supportelement 2 stellt eine Lagerstelle 3 bereit. Die Ventileinheit 4 umfasst eine Lagerachse 5, eine von der Lagerachse 5 abstehende Ventilklappe 6 und einen von der Lagerachse 6 abstehenden Betätigungshebel 7. Die Ventilklappe 6 und der Betätigungshebel 7 stehen beabstandet zueinander von der Lagerachse 5 weg und sind drehfest zur Lagerachse 5 angeordnet bzw. stehen drehfest mit der Lagerachse 5 in Verbindung. Das heisst, bei einer Betätigung des Betätigungshebels 7 verschwenkt sich die Lagerachse 5 und somit auch die Ventilklappe 6. Die Ventileinheit 4 ist über die Lagerachse 5 schwenkbar in der Lagerstelle 3 des Supportelementes 2 gelagert. Die Lagerstelle 3 ist hier als Öffnung oder Bohrung im Supportelement 2 ausgebildet.

Weiter ist am Supportelement 2 mindestens ein Anschlagsabschnitt 9, 10 angeordnet. In der gezeigten Ausführungsform sind genau zwei Anschlagsabschnitte 9, 10 angeordnet. Diese beiden Anschlagsabschnitte 9, 10 wirken mit einem Anschlagsbereich 8 des Betätigungshebels 7 zusammen. Das heisst, der Anschlagsbereich 8 des Betätigungshebels 7 schlägt an den Anschlagsabschnitt 9, 10 an. Hierdurch wird für den Betätigungshebel 7 durch die Anschlagsabschnitte 9, 10 einen Anschlag bereitgestellt.

Der mindestens eine Anschlagsabschnitt 9, 10 des Supportelements 2 und der Anschlagsbereich 8 des Betätigungshebels 7 sind dabei derart ausgebildet, dass eine ferromagnetische Anziehung zwischen Anschlagsabschnitt 9, 10 und Betätigungshebel 7 erfolgt. Diese ferromagnetische Anziehung hat den Vorteil, dass der Betätigungshebel 7, sofern er am Anschlagsabschnitt 9, 10 anschlägt, in seine entsprechenden Lage verharrt. Darüber hinaus kommt es aufgrund der ferromagnetischen Kraft zu einer Anziehung des Betätigungshebels 7 wenn sich dieser an den Anschlagsabschnitten 9, 10 nähert.

Wie bereits erwähnt sind in der gezeigten Ausführungsform zwei Anschlagsabschnitte 9, 10 vorhanden. Es handelt sich dabei um einen ersten Anschlagsabschnitt 9 und einen zweiten Anschlagsabschnitt 10. Der Betätigungshebel 7 lässt sich zwischen diesen beiden Anschlagsabschnitten 9, 10 hin- und her bewegen. Diese Hin- und Herbewegung wird in den Figuren 5 und 6 gezeigt. In der Figur 5 steht der Betätigungshebel 7 derart, dass der Anschlagsbereich 8 mit dem ersten Anschlagsabschnitt 9 im Kontakt steht. In der in Figur 6 gezeigten Stellung liegt der Betätigungshebel 7 derart, dass der Anschlagsbereich 8 mit dem zweiten Anschlagsabschnitt 10 in Kontakt steht. Die erste Position gemäss der Figur 5 kann beispielsweise die Verschlussstellung des Abflussventil 24 sein und die in der Figur 6 gezeigte zweite Position kann beispielsweise in der Offenstellung des Abflussventils 24 sein. Eine umgekehrte Konfiguration wäre auch denkbar.

Die ferromagnetische Anziehung wird in der gezeigten Ausführungsform durch einen Magneten und durch einen ferromagnetischen Bestandteil bereitgestellt. In der gezeigten Ausführungsform ist am freien Ende 29 des Betätigungshebels 7 ein Magnet 11 angeordnet. Die beiden Anschlagsabschnitte 9, 10 sind Teil des Anschlagsteils 12, welches vorzugsweise aus einem Stahlblech hergestellt wird. Das Anschlagsteil 12 wird dann ebenfalls am Supportelement 2 festgelagert. Der Betätigungshebel 7 selbst ist vorzugsweise aus Kunststoff und weist am freien Ende 29 eine Aufnahme 30 für den Magneten 11 auf. Das Magnet 11 kann dabei in die Aufnahme 30 eingesetzt sein oder aber es kann direkt als Spritzgiessteil durch den Betätigungshebel 7 umspritzt werden.

Alternativerweise können auch zwei Magnete eingesetzt werden oder aber die Konfiguration kann dahingehend geändert werden, dass der ferromagnetische Bestandteil Teil des Betätigungshebels 7 wird und dass die Magnete Teil des Anschlagteils 12 werden.

Die Haltekraft der ferromagnetischen Anziehung zwischen Anschlagsabschnitt 9, 10 und Betätigungshebel 7 liegt vorzugsweise zwischen 1,0 und 5,0 Newton, insbesondere zwischen 1,5 und 3 Newton.

Weiter weist die Ventilklappe 6, wie in den Figuren gezeigt, ein Dichtungselement 23 auf. Das Dichtungselement 23 erstreckt sich hier rund um die eigentliche Ventilklappe 6. In Einbaulage drückt das Dichtungselement 23 gegen den Ventilsitz 26 des Abflussventils 24. Die Lage des entsprechenden Anschlagsabschnittes 9, 10 und des Anschlagsbereich 8 des Betätigungshebels 7 ist bezüglich des Ventilsitzes 26 vorzugsweise derart angeordnet, dass das Dichtungselement 23 immer unter Spannung steht, wenn das Dichtungselement 23 mit dem Ventilsitz 26 in Kontakt steht. Das heisst, die ferromagnetische Anziehungskraft kann als Andrückkraft für das Dichtungselement 23 verwendet werden. Hierdurch kann eine gute Dichtigkeit bereitgestellt werden.

Das Anschlagsteil 12 wird mit dem Supportelement 2 fest verbunden. Hierfür weist das Supportelement 2 in der gezeigten Ausführungsform mindestens einen Nietzapfen 13, hier genau einen Nietzapfen 13, und mindestens einen Positionierungszapfen 14, hier zwei Positionierungszapfen 14, auf. Diese Nietzapfen bzw. Positionierungszapfen stehen dabei vom Supportelement 2 weg und das Anschlagsteil 12 weist entsprechende Öffnungen 31 auf, durch welche die besagten Zapfen 13, 14 im montierten Zustand dann hindurchragen. Der Nietzapfen 13 wird nach der Montage des Anschlagsteils 12 entsprechend verformt, so dass das Anschlagsteil 12 fest mit dem Supportelement 2 verbunden ist. Der Nietzapfen 13 ist hier zwischen den beiden Positionierungszapfen 14 angeordnet. Durch diese Anordnung wird eine einfache Positionierung und auch eine feste Verbindung zwischen dem Anschlagsteil 12 und dem Supportelement 2 erreicht.

Der Betätigungshebel 7 weist weiter eine Anlenkstelle 15 für ein Betätigungselement 16 auf. Das Betätigungselement 16 greift dabei an der Anlenkstelle 15 an den

Betätigungshebel 7 an und kann über die Anlenkstelle 15 eine entsprechende Betätigungskraft auf dem Betätigungshebel 7 aufbringen. Hierdurch kann der Betätigungshebel 7 dann entsprechend um die Lagerachse 5 verschwenkt werden, was dann auch, wie oben erläutert, die Ventilklappe 6 entsprechend verschwenkt.

Die Anlenkstelle 15 liegt in der gezeigten Ausführungsform zwischen der Lagerachse 5 und dem Anschlagsbereich 8, der, wie bereits erwähnt am freien Ende 29 des Betätigungshebels 7 liegt. Das freie Ende liegt demnach gegenüber der Lagerachse 5 und die Anlenkstelle 15 liegt zwischen dem freien Ende 29 und der Lagerachse 5. In der gezeigten Ausführungsform ist das Betätigungselement 17 ein Bowdenzug mit einem Seilzug 17 und einer formstabilen Hülle 18. Der Seilzug 17 wirkt dabei auf die Anlenkstelle 15 bzw. steht mit dieser in Verbindung. Die Hülle 18 ist an einer Lagerstelle 19 am Supportelement 2 fest gelagert.

Die Anlenkstelle 15 sowie die Lagerstelle 19 zur Lagerung der Hülle 18 am Supportelement 2 sind dabei derart angeordnet, dass der Seilzug 17 zwischen der Austrittsstelle 20 aus der Hülle 18 und der Anlenkstelle 15 in der jeweiligen Endlage des Betätigungshebels 7 jeweils parallel zueinander verläuft. Das heisst, der Seilzug 17 wird nicht übermässigen Kräften ausgesetzt. Diese Parallelität wird im Wesentlichen in den Figuren 5 und 6 gezeigt. In diesen Figuren kann die Lage des Seilzugs 17 gut erkannt werden.

Das Supportelement 2 weist im Wesentlichen die Gestalt einer Lagerplatte 21 auf. Bezüglich der Lagerplatte 21 liegt die Ventilklappe 6 auf einer Seite der Lagerplatte 21 und der Betätigungshebel 7 liegt auf der anderen Seite der Lagerplatte 21. In der Lagerplatte 21 ist die Lagerstelle 3 angeordnet und die Lagerachse 5 durchdringt die Lagerstelle 3 der Lagerplatte 21. Die Lagerplatte 21 bildet dabei einen Begrenzungsbereich des Abflusskanals 25.

Von der Lagerplatte 21 steht ein Randbereich 22 ab. Der Randbereich 22 ist dabei mit seiner Aussenseite 23 in die Aufnahme 27 des Abflussventils 24 einsetzbar. Das heisst, die Aussenseite 23 dient im Wesentlichen der Lagerung der Ventilklappeneinheit 1 in der Aufnahme des Abflussventils 24. Die Aussenseite 23 ist dabei vorzugsweise zylindrisch und dient weiter der Lagerung eines Dichtrings 33, mit welchem eine Dichtung in der Aufnahme bereitstellbar ist. Die Aufnahme 27 ist ebenfalls zylindrisch ausgebildet.

In der gezeigten Ausführungsform ist gemäss der Figur 1 weiterhin ein Deckel 32 angeordnet, mit welchem die Ventilklappeneinheit 1 in der Aufnahme 27 entsprechend gesichert werden kann.

**BEZUGSZEICHENLISTE**

| | | | |
|---|---|---|---|
| 1 | Ventilklappeneinheit | 23 | Dichtungselement |
| 2 | Supportelement | 24 | Abflussventil |
| 3 | Lagerstelle | 25 | Abflusskanal |
| 4 | Ventileinheit | 26 | Ventilsitz |
| 5 | Lagerachse | 27 | Aufnahme |
| 6 | Ventilklappe | 28 | Überlaufrohr |
| 7 | Betätigungshebel | 29 | freies Ende |
| 8 | Anschlagsbereich | 30 | Aufnahme |
| 9 | erster Anschlagsabschnitt | 32 | Deckel |
| 10 | zweiter Anschlagsabschnitt | 33 | Dichtring |
| 11 | Magnet | | |
| 12 | Anschlagsteil | | |
| 13 | Nietzapfen | | |
| 14 | Positionierungszapfen | | |
| 15 | Anlenkstelle | | |
| 16 | Betätigungselement | | |
| 17 | Seilzug | | |
| 18 | Hülle | | |
| 19 | Lagerstelle | | |
| 20 | Austrittsstelle | | |
| 21 | Lagerplatte | | |
| 22 | Randbereich | | |

## Patentansprüche

1. Ventilklappeneinheit (1) für ein Ablaufventil eines Sanitärartikels, insbesondere eines Waschtisches, umfassend
ein Supportelement (2) mit einer Lagerstelle (3)
und eine Ventileinheit (4) mit einer Lagerachse (5), einer von der Lagerachse (5) abstehenden Ventilklappe (6) und einen von der Lagerachse (5) abstehenden Betätigungshebel (7),
wobei die Ventileinheit (4) mit der Lagerachse (5) schwenkbar in der Lagerstelle (3) gelagert ist,
wobei am Supportelement (2) mindestens ein mit einem Anschlagsbereich (8) des Betätigungshebels (7) zusammenwirkender Anschlagsabschnitt (9, 10) angeordnet ist, welcher für den Betätigungshebel (7) einen Anschlag bereitstellt,
wobei der mindestens eine Anschlagsabschnitt (9, 10) des Supportelementes (2) und der Anschlagsbereich (8) des Betätigungshebels (7) derart ausgebildet sind, dass eine ferromagnetische Anziehung zwischen Anschlagsabschnitt (9, 10) und Betätigungshebel (7) erfolgt, und
wobei der Anschlagsbereich (8) des Betätigungshebels (7) am freien Ende (29) des Betätigungshebels (7) angeordnet ist.

2. Ventilklappeneinheit (1) nach Anspruch 1, **dadurch gekennzeichnet, dass** zwei Anschlagsabschnitte (9, 10), nämlich ein erster Anschlagsabschnitt (9) und ein zweiter Anschlagsabschnitt (10) angeordnet sind, wobei der Betätigungshebel (7) zwischen den beiden Anschlagsabschnitten (9, 10) hin und her bewegbar ist.

3. Ventilklappeneinheit (1) nach Anspruch 1 oder 2, **dadurch gekennzeichnet, dass** die ferromagnetische Anziehung durch einen Magneten und durch einen ferromagnetischen Bestandteil bereitgestellt wird; wobei am Betätigungshebel (7) der Magnet (11) angeordnet ist und dass der mindestens eine Anschlagsabschnitt (9, 10) mindestens teilweise oder ganz aus dem ferromagnetischen Bestandteil ist; oder dass am mindestens einen Anschlagsabschnitt (9, 10) der Magnet angeordnet ist und dass der Betätigungshebel mindestens teilweise oder ganz aus dem ferromagnetischen Bestandteil ist;
oder dass die ferromagnetische Anziehung durch zwei Magneten bereitgestellt wird, wobei einer der Magnete am Betätigungshebel und ein anderer der Magnete am Anschlagsabschnitt (9, 10) angeordnet ist.

4. Ventilklappeneinheit (1) nach einem der vorhergehenden Ansprüche, **dadurch gekennzeichnet, dass** die Haltekraft der ferromagnetischen Anziehung zwischen Anschlagsabschnitt (9, 10) und Betätigungshebel (7) zwischen 1,0 und 5,0 Newton, insbesondere zwischen 1,5 und 3 Newton, ist.

5. Ventilklappeneinheit (1) nach einem der vorhergehenden Ansprüche, **dadurch gekennzeichnet, dass** die Ventilklappe (6) ein Dichtungselement (23) aufweist, wobei in Einbaulage das Dichtungselement (23) gegen einen Ventilsitz (26) des Abflussventils (24) gedrückt wird.

6. Ventilklappeneinheit (1) nach einem der vorhergehenden Ansprüche, **dadurch gekennzeichnet, dass** der mindestens eine Anschlagsabschnitt (9, 10) durch ein, insbesondere ferromagnetisches, Anschlagsteil (12) gebildet wird, welches mit dem Supportelement (2) fest verbunden wird.

7. Ventilklappeneinheit (1) nach Anspruch 6, **dadurch gekennzeichnet, dass** vom Supportelement (2) mindestens ein Nietzapfen (13) und mindestens ein Positionierungszapfen (14) absteht, wobei der Nietzapfen (13) nach der Montage des Anschlagsteils (11) verformt wird, so dass das Anschlagsteil (11) fest mit dem Supportelement (2) verbindbar ist.

8. Ventilklappeneinheit (1) nach einem der vorhergehenden Ansprüche, **dadurch gekennzeichnet, dass** der Betätigungshebel (7) eine Anlenkstelle (15) für ein Betätigungselement (16) aufweist, wobei mit dem Betätigungselement (16) der Betätigungshebel (7) sowie die Lagerachse (5) und die Ventilklappe (6) entsprechend verschwenkbar ist.

9. Ventilklappeneinheit (1) nach Anspruch 8, **dadurch gekennzeichnet, dass** die Anlenkstelle (15) zwischen der Lagerachse (5) und dem Anschlagsbereich (8) liegt.

10. Ventilklappeneinheit (1) nach Anspruch 8 oder 9, **dadurch gekennzeichnet, dass** das Betätigungselement (16) ein Bowdenzug mit einem Seilzug (17) und einer formstabilen Hülle (18) ist, wobei der Seilzug (17) auf die Anlenkstelle (15) wirkt und wobei die Hülle (18) an einer Lagerstelle (19) am Supportelement (2) gelagert ist.

11. Ventilklappeneinheit (1) nach Anspruch 10, **dadurch gekennzeichnet, dass** die Anlenkstelle (15) sowie Lagerstelle (19) zur Lagerung der Hülle (18) am Supportelement (2) derart angeordnet sind, dass der Seilzug (17) zwischen Austrittsstelle (20) aus der Hülle (18) und der Anlenkstelle (15) in der jeweiligen Endlage des Betätigungshebels (7) jeweils im Wesentlichen parallel verläuft.

12. Ventilklappeneinheit (1) nach einem der vorhergehenden Ansprüche, **dadurch gekennzeichnet, dass** das Supportelement (2) im Wesentlichen die Gestalt einer Lagerplatte (21) aufweist, wobei die Ventilklappe (6) auf einer Seite der Lagerplatte (21) und der Betätigungshebel (7) auf der anderen Seite der Lagerplatte (21) angeordnet ist.

13. Ventilklappeneinheit (1) nach Anspruch 12, **dadurch gekennzeichnet, dass** von der Lagerplatte (21) ein Randbereich (22) absteht, welcher mit seiner Aussenseite (23) in eine Aufnahme (27) eines Abflussventils (24) einsetzbar ist, wobei die Aussenseite (23) vorzugsweise zylindrisch ist.

14. Ventilklappeneinheit (1) nach Anspruch 13 und einem der Ansprüche 10 bis 12, **dadurch gekennzeichnet, dass** der Randbereich (22) die Aufnahme für die Hülle (18) des Bowdenzugs bereitstellt.

15. Abflussventil (24) umfassend einen Abflusskanal (25) mit einem Ventilsitz (26) und eine Aufnahme (27) für die Ventilklappeneinheit (1) nach einem der vorhergehenden Ansprüche, wobei im eingebauten Zustand der Ventilklappeneinheit (1) die Ventilklappe (6) relativ zum feststehenden Ventilsitz (26) von einer Verschlusslage in eine Offenlage und zurück verschwenkbar ist; und wobei die Lage des Anschlages zwischen Anschlagsabschnitt (8) und dem Betätigungshebel (7) mit der Offenlage
und/oder der Verschlusslage korrespondiert.

## Claims

1. Valve flap unit (1) for a drain valve of a sanitary article, especially of a wash basin, comprising
a support element (2) with a bearing point (3);
and a valve unit (4) with a bearing axis (5), a valve flap (6) projecting from the bearing axis (5), and an actuation lever (7) projecting from the bearing axis (5);
wherein the valve unit (4) with the bearing axis (5) is mounted in a pivotable manner in the bearing point (3);
wherein at least one abutment section (9, 10) interacting with an abutment region (8) of the actuation lever (7) is arranged on the support element (2), said abutment section (9, 10) providing an abutment for the actuation lever (7);
wherein the at least one abutment section (9, 10) of the support element (2) and the abutment region (8) of the actuation lever (7) are formed such that a ferromagnetic attraction results between the abutment section (9, 10) and the actuation lever (7), and
wherein the abutment region (8) of the actuation lever (7) is arranged on the free end (29) of the actuation lever (7).

2. Valve flap unit (1) according to claim 1, **characterized in that** two abutment sections (9, 10), namely a first abutment section (9) and a second abutment section (10) are arranged, wherein the actuation lever (7) is movable to and fro between the two abutment sections (9, 10).

3. Valve flap unit (1) according to claim 1 or 2, **characterized in that** the ferromagnetic attraction is provided by a magnet and by a ferromagnetic component; wherein the magnet (11) is arranged on the actuation lever (7) and that the at least one abutment section (9, 10) is at least partially or entirely formed of the ferromagnetic component; or **in that** the magnet (11) is arranged on the at least one abutment section (9, 10), and that the actuation lever is formed at least partially or entirely of the ferromagnetic component; or **in that** the ferromagnetic attraction is provided by two magnets, wherein one of the magnets is arranged on the actuation lever and another one of the magnets is arranged on the abutment section (9, 10).

4. Valve flap unit (1) according to one of the preceding claims, **characterized in that** the retention force of the ferromagnetic attraction between the abutment section (9, 10) and the actuation lever (7) is between 1.0 and 5.0 Newton, especially between 1.5 and 3 Newton.

5. Valve flap unit (1) according to one of the preceding claims, **characterized in that** the valve flap (6) comprises a sealing element (23), wherein in the mounting position the sealing element (23) is pressed against a valve seat (26) of the drain valve (24).

6. Valve flap unit (1) according to one of the preceding claims, **characterized in that** the at least one abutment section (9, 10) is formed by one, especially ferromagnetic abutment part (12), which is connected in a fixed manner to the support element (2).

7. Valve flap unit (1) according to claim 6, **characterized in that** at least one rivet shank (13) and at least one positioning shank (14) projects from the support element (2), wherein the rivet shank (13) is deformed after the mounting of the abutment part (11), such that the abutment part (11) can be connected in a fixed manner to the support element (2).

8. Valve flap unit (1) according to one of the preceding claims, **characterized in that** the actuation lever (7) comprises a hinge point (15) for an actuation element (16), wherein the actuation lever (7) as well as the bearing axis (5) and the valve flap (6) are accordingly pivotable with the actuation element (16).

9. Valve flap unit (1) according to claim 8, **characterized in that** the hinge point (15) lies between the bearing axis (5) and the abutment region (8).

10. Valve flap unit (1) according to claim 8 or 9, **characterized in that** the actuation element (16) is a Bowden cable with a cable line (17) and a dimensionally stable casing (18), wherein the cable line (17) acts on the hinge point (15) and wherein the casing (18) is mounted on a bearing point (19) on the support element (2).

11. Valve flap unit (1) according to claim 10, **characterized in that** the hinge point (15) as well as the bearing point (19) are arranged on the support element (2) for the mounting of the casing, such that the cable line (17) runs essentially parallel between the exit point (20) from the casing (18) and the hinge point (15) in the respective end position of the actuation lever (7).

12. Valve flap unit (1) according to one of the preceding claims, **characterized in that** the support element (2) essentially comprises the form of a bearing plate (21), wherein the valve flap (6) is arranged on one side of the bearing plate (21) and the actuation lever (7) on the other side of the bearing plate (21).

13. Valve flap unit (1) according to claim 12, **characterized in that** an edge region (22) projects from the bearing plate (21), said edge region (22) being insertable with its outer side (23) into a reception (27) of a drain valve (24), wherein the outer side (23) preferably is cylindrical.

14. Valve flap unit (1) according to claim 13, and to one of claims 10 to 12, **characterized in that** the edge region (22) provides the reception for the casing (18) of the Bowden cable.

15. Drain valve (24) comprising a drain channel (25) with a valve seat (26) and a reception (27) for the valve flap unit (1) according to one of the preceding claims, wherein in the mounted state of the valve flap unit (1) the valve flap (6) is pivotable to and fro with respect to the fixed valve seat (26) from a closed position into an open position; and wherein the position of the abutment between the abutment section (8) and the actuation lever (7) corresponds to the open position and/or the closed position.

## Revendications

1. Unité de clapet de vanne (1) pour une vanne de vidange d'un article sanitaire, en particulier d'un lavabo, comprenant
un élément de support (2) avec un point de palier (3)
et une unité de vanne (4) avec un axe de palier (5), un clapet de vanne (6) faisant saillie à partir de l'axe de palier (5) et un levier d'actionnement (7) faisant saillie à partir de l'axe de palier (5),
dans lequel l'unité de vanne (4) est montée de manière pivotante avec l'axe de palier (5) dans le point de palier (3),
dans lequel au niveau de l'élément de support (2), au moins une zone de butée (9, 10) coopérant avec la surface de butée (8) du levier d'actionnement (7) est disposée, qui fournit une butée pour le levier d'actionnement (7),
dans lequel l'au moins une zone de butée (9, 10) de l'élément de support (2) et la section de butée (8) du levier d'actionnement (7) sont conçues de telle façon qu'une attraction ferromagnétique entre la section de butée (9, 10) et le levier d'actionnement (7) a lieu, et
dans lequel la section de butée (8) du levier d'actionnement (7) est disposée au niveau de l'extrémité libre (29) du levier d'actionnement (7).

2. Unité de clapet de vanne (1) selon la revendication 1, dans laquelle deux sections de butée (9, 10), notamment une première section de butée (9) et une deuxième section de butée (10), sont disposées, le levier d'actionnement (7) pouvant être déplacé en avant et en arrière entre les deux sections de butée (9, 10).

3. Unité de clapet de vanne (1) selon la revendication 1 ou 2, **caractérisée en ce que** l'attraction ferromagnétique est assurée par un aimant et par un composant ferromagnétique; dans laquelle l'aimant (11) est disposé sur le levier d'actionnement (7) et **en ce que** l'au moins une section de butée (9, 10) est au moins partiellement ou entièrement constituée du composant ferromagnétique; ou que l'aimant est disposé sur l'au moins une section de butée (9, 10) et que le levier d'actionnement est au moins partiellement ou entièrement constitué du composant ferromagnétique ;
ou que l'attraction ferromagnétique est assurée par deux aimants, l'un des aimants étant disposé sur le levier d' actionnement et un autre des aimants étant disposé sur la section de butée (9, 10).

4. Unité de clapet de vanne (1) selon l'une des revendications précédentes, **caractérisée en ce que** la force de maintien de l'attraction ferromagnétique entre la section de butée (9, 10) et le levier d'actionnement (7) est comprise entre 1,0 et 5,0 Newtons, en particulier entre 1,5 et 3 Newtons.

5. Unité de clapet de vanne (1) selon l'une des revendications précédentes, **caractérisée en ce que** le clapet de vanne (6) présente un élément d'étanchéité (23), l'élément d'étanchéité (23) étant pressé contre un siège de vanne (26) de la vanne de vidange (24) en position installée.

6. Unité de clapet de vanne (1) selon l'une des revendications précédentes, **caractérisée en ce que** l'au moins une section de butée (9, 10) est formée par une pièce de butée (12), en particulier ferromagnétique, qui est reliée de manière fixe avec l'élément de support (2).

7. Unité de clapet de vanne (1) selon la revendication 6, **caractérisée en ce qu'**au moins une tige de rivet (13) et au moins une tige de positionnement (14) dépassent l'élément de support (2), la tige de rivet (13) étant déformée après l'installation de la pièce de butée (11), de sorte que la partie de butée (11) peut être reliée de manière fixe à l'élément de support (2).

8. Unité de clapet de vanne (1) selon l'une des revendications précédentes, **caractérisée en ce que** le levier d'actionnement (7) présente un point d'articulation (15) pour un élément d'actionnement (16), le levier d'actionnement (7) ainsi que l'axe de palier (5) et le clapet de vanne (6) pouvant être pivotés en conséquence avec l'élément d'actionnement (16).

9. Unité de clapet de vanne (1) selon la revendication 8, **caractérisé en ce que** le point d'articulation (15) se situe entre l'axe de palier (5) et la zone de butée (8).

10. Unité de clapet de vanne (1) selon la revendication 8 ou 9, **caractérisée en ce que** l'élément d'actionnement (16) est un câble Bowden avec un câble (17) et une gaine indéformable (18), le câble (17) agissant sur le point d'articulation (15) et dans lequel la gaine (18) est montée en un point de palier (19) sur l'élément de support (2).

11. Unité de clapet de vanne (1) selon la revendication 10, **caractérisée en ce que** le point d'articulation (15) et le point de palier (19) sont disposés pour le montage de la gaine (18) sur l'élément de support (2) de telle sorte que le câble (17) s'étend de manière essentiellement parallèle entre le point de sortie (20) de la gaine (18) et le point d'articulation (15) dans la position finale respective du levier d'actionnement (7).

12. Unité de clapet de vanne (1) selon l'une des revendications précédentes, **caractérisée en ce que** l'élément de support (2) a essentiellement la forme d'une plaque de palier (21), le clapet de vanne (6) étant disposé d'un côté de la plaque de palier (21) et le levier d'actionnement (7) étant disposé sur l'autre côté de la plaque de palier (21).

13. Unité de clapet de vanne (1) selon la revendication 12, **caractérisé en ce qu'**une zone de bord (22) dépasse de la plaque de palier (21), dont la face extérieure (23) peut être insérée dans un logement (27) d'une vanne de vidange (24), le côté extérieur (23) est de préférence cylindrique.

14. Unité de clapet de vanne (1) selon la revendication 13 et l'une des revendications 10 à 12, **caractérisée en ce que** la zone de bord (22) constitue le logement pour la gaine (18) du câble Bowden.

15. Vanne de vidange (24) comprenant un canal de vidange (25) avec un siège de vanne (26) et un logement (27) pour l'unité de clapet de vanne (1) selon l'une des revendications précédentes, le clapet de vanne (6) pouvant être pivoté par rapport au siège de vanne fixe (26) à partir d'une position fermée à une position ouverte et de retour dans l'état installé de l'unité de clapet de vanne (1); et dans lequel la position de la butée entre la section de butée (8) et le levier d'actionnement (7) correspond à la position ouverte et/ou à la position fermée.
